# EUROPÄISCHE PATENTSCHRIFT

(11) **EP 1 037 245 B1**
(45) Veröffentlichungstag und Bekanntmachung des Hinweises auf die Patenterteilung: **12.01.2005**
(21) Anmeldenummer: 00104301.7
(22) Anmeldetag: 02.03.2000
(51) Int. Cl.: H01J 5/54

(54) **Strahlereinheit aus beidseitig gesockelter Entladungslampe und Lampen-Fassung**
Radiation element with double-ended discharge lamp and lamp socket
Elément de radiation avec lampe à décharge à culot double et douille de lampe

(30) Priorität: 17.03.1999 DE 19912032
(43) Veröffentlichungstag der Anmeldung: 20.09.2000
(73) Patentinhaber: Heraeus Noblelight GmbH, 63450 Hanau (DE)
(72) Erfinder: Bernd, Ullrich, 63526 Erlensee (DE)
(74) Vertreter: Kühn, Hans-Christian

(56) Entgegenhaltungen:
- DE-A- 3 934 348
- US-A- 4 084 873

## Beschreibung

Die vorliegende Erfindung betrifft eine Strahlereinheit aus beidseitig gesockelter Entladungslampe und Lampen-Fassung, wobei die Entladungslampe einen Lampenkolben aufweist, der zwei sich in Richtung einer Kolben-Längsachse gegenüberliegende Elektroden umschließend an seinen stirnseitigen Enden mittels Quetschungen, aus denen für die elektrische Kontaktierung der Elektroden jeweils eine Stromdurchführung herausgeführt und mit einem Anschlußstift verbunden ist, verschlossen ist, wobei jede Quetschung mindestens teilweise von einem Sockel aus elektrisch isolierendem Werkstoff umgeben ist, durch den sich das freie Ende des jeweiligen Anschlußstiftes erstreckt und in die Fassung, in der die Entladungslampe in einer senkrecht zur Kolben-Längsachse verlaufenden Einsteckrichtung einsetzbar ist, eingreift, und wobei die Fassung zur Aufnahme der Anschlußstifte ein rechtes und ein linkes Aufnahmeteil aufweist, das jeweils mit einem Kontaktelement aus elektrisch leitendem Werkstoff versehen ist, an dem der jeweilige Anschlußstift anliegt.

Eine derartige Strahlereinheit aus beidseitig gesockelter Entladungslampe und Lampen-Fassung ist aus der DE-A 39 34 348 bekannt. Bei der darin beschriebenen Entladungslampe liegen sich innerhalb eines rohrförmigen Quarzglaskolbens zwei Elektroden in der Kolbenlängsachse gegenüber, die jeweils über eine im Kolbenende eingequetschte Metallfolie mit einer äußeren Stromzuleitung verbunden sind. Die Stromzuleitungen umfassen jeweils einen Kontaktstift aus Nickel, Messing, Kupfer oder aus einer Nickelbasislegierung mit vorgegebenem Außendurchmesser. Die Kontaktstifte erstrecken sich jeweils durch eine Sockelhülse aus Aluminiumoxidkeramik oder aus Kunststoff, wobei sie auf einer gemeinsamen Achse angeordnet sind. Die Fassung für die Entladungslampe umfaßt ein linkes und ein rechtes Aufnahmeteil, die beiderseits der Entladungslampe angeordnet sind und die eine metallische Kontaktfeder enthalten, in der das freie Endes des jeweiligen Kontaktstiftes eingeklemmt ist.

Derartige Strahlereinheiten kommen beispielsweise bei einer Verwendung als UV-Strahler im Bereich der Kosmetik zum Zweck einer Erhöhung der Pigmentierung der Haut oder im medizinischen Bereich für eine therapeutische Behandlung erkrankter Hautbezirke zum Einsatz.

Aus Verwechslungen verschiedener Lampentypen und Leistungsklassen können gesundheitliche Nachteile, und bei technischen Anwendungen, kostspielige Folgen durch fehlerhafte Herstellungsverfahren resultieren. Um solche Verwechslungen zu vermeiden wird in der DE-A 41 33 614 vorgeschlagen, dem im Lampemkolben enthaltenden Gasgemisch eine charakteristische strahlungsemittierende Substanz beizumischen, deren Emissionsspektrum von einem Detektor festgestellt werden kann. Der Detektor erkennt jedoch solche ungeeignete Lampentypen und Leistungsklassen nicht, bei denen das charakteristische Emissionsspektrum vorhanden ist. Verwechslungen sind daher möglich. In der US-PS 4,713, 019 wird vorgeschlagen, den Sockel einer Entladungslampe mit Vorsprüngen zu versehen, die mit Schlitzen in der Fassung korrespondieren. Als problematisch erweist sich hier, daß in diese Fassung auch Sockel ohne derartige Vorsprünge passen, so daß auch bei diesem Lösungsvorschlag Verwechslungen nicht auszuschließen sind.

Der Erfindung liegt daher die Aufgabe zugrunde, eine Strahlereinheit mit beidseitig gesockelter Entladungslampe so weiterzubilden, daß Verwechslungen mit hoher Sicherheit ausgeschlossen werden können.

Diese Aufgabe wird ausgehend von der eingangs beschriebenen Strahlereinheit erfindungsgemäß dadurch gelöst, daß mindestens einer der Anschlußstifte im Bereich mindestens einer vorbestimmten Kodierstelle, in Einsteckrichtung gesehen, eine Verjüngung seiner lateralen Stiftbreite mit - in Richtung der Kolben-Längsachse gesehen - vorgegebener Verjüngungslänge und - in der Richtung senkrecht dazu gesehen - vorgegebener lateraler Restbreite, aufweist, und daß mindestens eines der Aufnahmeteile mit einem Kodierelement verschlossen ist, das im Bereich der Kodierstelle einen in Einsteckrichtung offenen und in Richtung der Kolben-Längsachse verlaufenden Kodierspalt aufweist, der mit der Verjüngung des Anschlußstiftes korrespondiert, derart, daß seine Spaltlänge kürzer ist als die Verjüngungslänge, und daß er eine minimale Spaltweite aufweist, die auf einen Wert im Bereich zwischen der lateralen Stiftbreite und der Restbreite eingestellt ist.

Die beidseitig gesockelte Entladungslampe wird in Einsteckrichtung - also in Richtung senkrecht zur Kolben-Längsachse - in die beiderseitigen Aufnahmeteile der Fassung eingesetzt. Bei der erfindungsgemäßen Strahlereinheit ist mindestens eines der Aufnahmeteile mit einem Kodierelement verschlossen. Das Kodierelement soll ein Einsetzen einer ungeeigneten Entladungslampe in die Fassung verhindern. Hierzu weist das Kodierelement einen Kodierspalt auf, der mit einer Querschnittsverjüngung des Anschlußstiftes der Entladungslampe nach Art von Schlüssel und Schloß korrespondiert. Die Verjüngung des Anschlußstiftes im Bereich der Kodierstelle kann beispielsweise in Form einer Rechtecknut, einer V-Nut, oder als konkave Innenwölbung ausgebildet sein. Wesentlich ist, daß der Querschnitt des Anschlußstiftes in Einsteckrichtung gesehen durchgehend entsprechend verjüngt ist. Durch die Querschnittsverjüngung verbleibt eine Restbreite des Anschlußstiftes, die kleiner ist, als die Breite des Kodierspaltes, so daß der so kodierte Anschlußstift das Kodierelement passieren und in das Aufnahmeteil eingesetzt werden kann. Nur so ist der elektrische Kontakt mit dem Kontaktelement herstellbar. Anschlußsstifte, denen die entsprechende "Kodierung" fehlt, können weder in die Fassung eingesetzt werden, noch ist ein elektrischer Kontakt mit dem Kontaktelement innerhalb der Aufnahmeteile der Fassung zu erreichen.

Damit der Anschlußstift in Einsteckrichtung eingeführt werden kann, ist es erforderlich, daß der Kodierspalt in Einsteckrichtung offen ist und in Richtung der Kolben-Längsachse verläuft. Der Kodierspalt weist eine minimale Spaltweite auf, die auf einen Wert im Bereich zwischen der lateralen Breite des Anschlußstiftes und der Restbreite im Bereich der Verjüngung eingestellt ist. In Einsteckrichtung gesehen, kann die Spaltweite des Kodierspaltes konstant sein. Andernfalls ist die minimale Spaltweite in einem oberen Bereich des Kodierspaltes einzustellen, wobei die Spaltweite des Kodierspaltes in einem - in Einsteckrichtung gesehen - darunter liegenden, unteren Bereich größer sein kann.

Es wird eine Strahlereinheit bevorzugt, bei der der mindestens eine Anschlußstift mehrere Kodierstellen aufweist, die mit einem oder mit mehreren Kodierelementen korrespondieren. Mehrere Kodierstellen erlauben eine größere Variationsvielfalt der Kodierung, ermöglichen so eine feinere Einteilung geeigneter Entladungslamen und erhöhen somit die Sicherheit in Bezug auf einen Einsatz ungeeigneter Entladungslampen. Die jeweiligen Kodierstellen können an einer gemeinsamen Seite des jeweiligen Anschlußstiftes vorgesehen sein, oder an sich gegenüberliegenden Seiten.

In dieser Hinsicht hat es sich auch bewährt, daß beide Anschlußstifte mindestens eine Kodierstelle aufweisen, und daß das linke und das rechte Aufnahmeteil mit mindestens einem entsprechenden Kodierelement verschlossen ist, das im Bereich der jeweiligen Kodierstelle einen Kodierspalt aufweist.

Als geeignet hat sich eine Ausführungsform der Strahlereinheit erwiesen, bei der die Verjüngung als umlaufende Nut ausgebildet ist. Eine deratige umlaufende Nut ist insbesondere bei einem Anschlußstift mit rundem Querschnitt leicht herstellbar.

In einer alternativen und gleichermaßen geeigneten Ausfühurngsform ist die Verjüngung als in Einsteckrichtung verlaufender Längsschlitz ausgebildet. Ein deratiger Schlitz ist insbesondere bei einem Anschlußstift mit rechteckigem Querschnitt zu bevorzugen.

Besonders bewährt hat sich eine Ausführungsform der erfindungsgemäßen Strahlereinheit, bei der die Verjüngung als Nut mit flachem Bodenbereich ausgebildet ist, und wobei der Kodierspalt - in Einsteckrichtung gesehen - nach einem Bereich mit der minimalen Spaltweite einen Erweiterungsbereich aufweist, dessen Öffnungsweite mindestens so groß ist wie der Durchmesser, den eine Einhüllende um den Querschnitt - in Richtung der Kolben-Längsachse gesehen - des Anschlußstiftes im Bereich der Kodierstelle beschreibt, und wobei der Kodierspalt eine Flachseite aufweist, die mit dem Bodenbereich korrespondiert. Bei dieser Ausführungsform ist ein mechanischer Anschlag für den Anschlußstift vorgesehen. Der Anschlußstift kann, sofern der die passende Kodierung aufweist, in den Kodierspalt eingesetzt und anschließend um seine Längsachse gedreht werden, bis der flache Bodenbereich der Nut auf der Flachseite des Kodierspaltes anliegt. Dadurch wird die Einhaltung einer vorgegebenen Orientierung der Entladungslampe zur Fassung erleichtert. Der Erweiterungsbereich erlaubt dabei das Drehen des Anschlußstiftes um die Kolben-Längsachse.

Vorteilhafterweise ist das Kontaktelement als ein den jeweiligen Anschlußstift umschließendes Federelement ausgebildet. Dadurch wird ein sicherer Haft des Anschlußstiftes in der Fassung gewährleistet.

Besonders bewährt sich ein Kodierelement, das in Form eines Kodierbleches ausgebildet ist. Ein derartiges Kodierblech ist mit geringem Aufwand zu fertigen. Das Kodierblech wird dabei im Aufnahmeteil so montiert, daß mindestens eine Flachseite senkrecht zur Kolben-Längsachse verläuft. Die Spaltlänge des Kodierspaltes entspricht in dem Fall der Blechdicke.

Vorteilhafterweise weist der Kodierspalt eine Mittellinie auf, die parallel zur Einsteckrichtung und seitlich versetzt zur Kolben-Längsachse verläuft. Durch die azentrische Anordnung des Kodierspaltes außerhalb der durch die Einsteckrichtung und die Kolben-Längsachse definierte Ebene ergibt sich eine größere Vaairtionsvielfalt der möglichen Kodierungen.

Nachfolgend wird die Erfindung anhand von Ausführungsbeispielen und einer Zeichnung näher erläutert. In der Zeichnung zeigt
- **Figur 1:**: eine Explosionszeichnung einer Ausführungsform der erfindungsgemäßen Strahlereinheit in perspektivischer Ansicht.

Die in **Figur 1** dargestellte Strahlereinheit besteht aus einer Entladungslampe 1 und einer Fassung mit einem rechten Aufnahmeteil 2 und einem linken Aufnahmeteil 3. Die Entladungslampe 1 weist einen rohrförmigen Quarzglaskolben 4 auf, der (in der Figur nicht dargestellte) Elektroden umschließt. Die Elektroden sind jeweils über eine im Kolbenende eingequetschte Metallfolie mit einer äußeren Stromzuleitung in Form metallischer Kontaktstifte 5, 6 verbunden. Die Quetschungen sind jeweils mit einer Schutzhülle 7 umgeben. Die Kontaktstifte 5, 6, die sich beiderseits des Quarzglaskolbens 4 in dessen Längsachse 8 jeweils durch einen Keramiksockel 9 erstrecken, haben Rechteckprofil. Ihre Höhe - die Abmessung parallel zur Einsteckrichtung, die in Figur 1 mit dem Richtungspfeil 14 angedeutet ist, beträgt 4 mm und ihre laterale Stiftbreite jeweils 3 mm. Der in der Figur nach rechts weisende Kontaktstift 5 ist mit einer durchgehenden Rechtecknut 10 und der nach links weisende Kontaktstift 6 mit zwei parallel zueinander verlaufenden, durchgehenden Rechtecknuten 11, 12 versehen. Alle Rechtecknuten 11, 12, 13 verlaufen in Einsteckrichtung 14 und haben eine Tiefe von 1 mm und eine Breite - ihre Abmessung in Richtung der Längsachse 8 gesehen - von 1 mm, wobei der Boden der Nut jeweils flach ausgebildet ist. Die laterale Restbreite der Kontaktstifte 5, 6 im Bereich der Rechtecknuten 11, 12, 13 beträgt somit jeweils 2 mm. Die beiden Rechtecknuten 11, 12 sind auf der gleichen Seite 13 des Kontaktstiftes 6 ausgebildet, wobei ihr Abstand voneinander 10 mm beträgt.

Die Aufnahmeteile 2, 3 bestehen aus je einem Gehäuseteil 15, 16 aus Aluminiumoxidkeramik, die einen Hohlraum für die Aufnahme eines Einsatzes 17, 27 aufweisen. Der Einsatz 17 besteht aus einem U-förmig gebogenen Kodierblech 18, dessen freie Schenkel 19, 20 in Richtung entgegen der Einsteckrichtung 14 ragen und die jeweils mit einem nach oben offenen Kodierspalt 21, 22 versehen sind. Der Abstand der beiden Kodierspalte 21, 22 beträgt 10 mm, entsprechend dem Abstand der beiden Rechtecknuten 11, 12. Die minimale Spaltweite der beiden Kodierspalte 21, 22 ist im oberen Bereich ausgebildet und sie liegt bei jeweils 2,2 mm. Darunter - in Einsteckrichtung 14 gesehen - findet sich eine Erweiterung 23, 24 der Kodierspalte 21, 22 mit einem Durchmesser von jeweils etwa 5 mm, wobei die der Entladungslampe 1 zugewandte Kodierspalt-Erweiterung 24 eine Flachseite 25 im Bodenbereich aufweist. In dem von den beiden Schenkeln 19, 20 umschlossenen Bereich ist eine metallische Kontaktfeder 26 befestigt, die mit einer Anschlußfahne 32 verbunden ist.

Der gegenüberliegende Einsatz 27 besteht aus einem rechtwinklig gebogenen Kodierblech 28, von dem ein Schenkel 29 in Richtung entgegen der Einsteckrichtung 14 ragt und mit einem in Form und Abmessung dem Kodierspaltes 21 entsprechenden, nach oben offenen Kodierspalt 30 versehen ist. Der Einsatz 27 ist ebenfalls mit einer metallischen Kontaktfeder 31 versehen.

Bei der fertig montierten Fassung 2 entsprechen die Abstände der Kodierspalte 21, 22, 30 voneinander genau den Abständen der Rechtecknuten 10, 11, 12 der Kontaktstifte 5, 6. Darüberhinaus läßt die minimale Spaltweite der Kodierspalte von 2,2 mm das Einsetzen der Entladungslampe 1 in der in Figur 1 dargestellten Orientierung, also mit parallel zur Einsteckrichtung 14 verlaufenden Rechtecknuten 10, 11, 12 zu. Die Kodierspalte 21, 22, 30 bilden so eine Kodierung, die nur den Einsatz einer solchen Entladungslampe in die Fassung 2, 3 zuläßt, die die entsprechende Kodierung auf Seiten der Kontaktstifte aufweist, wie dies in Figur 1 dargestellt ist. Nach dem Einsetzen der Entladungslampe 1 wird diese um 90 ° um ihre Längsachse 8 gedreht, so daß der Boden der Rechecknut 11 auf der Flachseite 25 der Kodierspalt-Erweiterung 23 anschlägt. Dadurch wird eine exakte Positionierung der Entladungslampe in der Fassung 2, 3 gewährleistet. In dieser Position werden die Kontaktstifte 5, 6 durch die Federkraft der Kontaktfedern 26, 31 flächenmäßig fest kontaktiert.

## Patentansprüche

1. Strahlereinheit aus beidseitig gesockelter Entladungslampe (1) und Lampen-Fassung, wobei die Entladungslampe einen Lampenkolben (4) aufweist, der zwei sich in Richtung einer Kolben-Längsachse (8) gegenüberliegende Elektroden umschließend an seinen stirnseitigen Enden mittels Quetschungen, aus denen für die elektrische Kontaktierung der Elektroden jeweils eine Stromdurchführung herausgeführt und mit einem Anschlußstift (5,6) verbunden ist, verschlossen ist, wobei jede Quetschung mindestens teilweise von einem Sockel (8) aus elektrisch isolierendem Werkstoff umgeben ist, durch den sich das freie Ende des jeweiligen Anschlußstiftes (5,6) erstreckt und in die Fassung, in der die Entladungslampe in einer senkrecht zur Kolben-Längsachse verlaufenden Einsteckrichtung (14) einsetzbar ist, eingreift, und wobei die Fassung zur Aufnahme der Anschlußstifte ein rechtes und ein linkes Aufnahmeteil aufweist, das jeweils mit einem Kontaktelement aus elektrisch leitendem Werkstoff versehen ist, an dem der jeweilige Anschlußstift anliegt, **dadurch gekennzeichnet, daß** mindestens einer der Anschlußstifte (5; 6) im Bereich mindestens einer vorbestimmten Kodierstelle, in Einsteckrichtung (14) gesehen, eine Verjüngung (10; 11; 12) seiner lateralen Stifibreite mit - in Richtung der Kolben-Längsachse (8) gesehen - vorgegebener Verjüngungslänge und - in der Richtung senkrecht dazu gesehen - vorgegebener lateralen Restbreite, aufweist, und daß mindestens eines der Aufnahmeteile (2; 3) mit einem Kodierelement (18; 28) verschlossen ist, das im Bereich der Kodierstelle einen in Einsteckrichtung (14) offenen und in Richtung der Kolben-Längsachse (8) verlaufenden Kodierspalt (21; 22; 30) aufweist, der mit der Verjüngung (10; 11; 12) des Anschlußstiftes (5; 6) korrespondiert, derart, daß seine Spaltlänge kürzer ist als die Verjüngungslänge, und daß er eine minimale Spaltweite aufweist, die auf einen Wert im Bereich zwischen der lateralen Stiftbreite und der Restbreite eingestellt ist.

2. Strahlereinheit nach Anspruch 1, **dadurch gekennzeichnet, daß** der mindestens eine Anschlußstift (6) mehrere Kodierstellen aufweist, die mit einem oder mit mehreren Kodierelementen (18) korrespondieren.

3. Strahlereinheit nach Anspruch 1oder 2, **dadurch gekennzeichnet, daß** beide Anschlußstifte (5; 6) mindestens eine Kodierstelle aufweisen, und daß das linke Aufnahmeteil (3) und das rechte Aufnahmeteil (2) mit mindestens einem entsprechenden Kodierelement (18; 28) verschlossen ist, das im Bereich der jeweiligen Kodierstelle einen Kodierspalt (21; 22; 30) aufweist.

4. Strahlereinheit nach einem der Ansprüche 1 bis 3, **dadurch gekennzeichnet, daß** die Verjüngung als in Einsteckrichtung verlaufender Längsschlitz (10; 11; 12) ausgebildet ist.

5. Strahlereinheit nach einem der Ansprüche 1 bis 3, **dadurch gekennzeichnet, daß** die Verjüngung als umlaufende Nut ausgebildet ist.

6. Strahlereinheit nach einem der Ansprüche 1 bis 4, **dadurch gekennzeichnet, daß** die Verjüngung als Nut (10; 11; 12) mit flachem Bodenbereich ausgebildet ist, daß der Kodierspalt (21) - in Einsteckrichtung gesehen - nach einem Bereich mit der minimalen Spaltweite einen Erweiterungsbereich (23) aufweist, dessen Öffnungsweite mindestens so groß ist wie der Durchmesser, den eine Einhüllende um den Querschnitt des Anschlußstiftes (6) - in Richtung der Kolben-Längsachse (8) gesehen - im Bereich der Kodierstelle beschreibt, und daß der Kodierspalt (21) eine Flachseite (25) aufweist, die mit dem Bodenbereich korrespondiert

7. Strahlereinheit nach einem der Ansprüche 1 bis 6, **dadurch gekennzeichnet, daß** das Kontaktelement als ein den jeweiligen Anschlußstift (5; 6) umschließendes Federelement (26; 31) ausgebildet ist.

8. Strahlereinheit nach einem der Ansprüche 1 bis 7, **dadurch gekennzeichnet, daß** der Kodierspalt (21; 22; 30) eine Mittellinie aufweist, die parallel zur Einsteckrichtung (14) und seitlich versetzt zur Kolben-Längsachse (8) verläuft.

## Claims

1. Light emitter unit consisting of a gas discharge lamp (1) with bases at both ends and a lamp holder, wherein the gas discharge lamp has a lamp bulb (4) which is sealed at its ends ― enclosing two electrodes opposing each other in the direction of a longitudinal axis (8) of the bulb ― by pinches from each of which an electrical lead for electrical contacting of the electrodes is led out and connected to a connection pin (5, 6), wherein each pinch is at least partly surrounded by a base (9) of electrically insulating material through which the free end of the respective connection pin (5, 6) extends and engages in the holder in which the gas discharge lamp is insertable in an insertion direction (14) perpendicular to the longitudinal axis of the bulb, and wherein the holder has right and left seat parts (2, 3) for seating the connection pins, each provided with a contact element of electrically conducting material with which the respective connection pin makes contact, **characterized in that** at least one of the connection pins (5; 6) has a constriction (10; 11; 12) in its lateral width, viewed in the insertion direction (14), in the region of at least one predetermined coding point, with a specified length, viewed in the direction of the longitudinal axis (8) of the bulb, and a specified lateral residual width, viewed in the direction perpendicular thereto, and **in that** at least one of the seat parts (2; 3) is occluded with a coding element (18; 28) which has a coding gap (21; 22; 30) in the region of the coding point, open in the insertion direction (14) and extending in the direction of the longitudinal axis (8) of the bulb, and corresponding to the constriction (10; 11; 12) of the connection pin (5; 6), so that the length of the coding gap is less than the length of the constriction, and the coding gap has a minimum width set to a value within the range between the lateral width of the pin and the residual width.

2. Light emitter unit according to Claim 1, **characterized in that** the at least one connection pin (6) has a plurality of coding points which correspond to one or more coding elements (18).

3. Light emitter unit according to Claim 1 or Claim 2, **characterized in that** both connection pins (5; 6) have at least one coding point, and **in that** the left seat part (3) and the right seat part (2) are each occluded with at least one corresponding coding element (18; 28) that has a coding gap (21; 22; 30) in the region of the respective coding point.

4. Light emitter unit according to any one of Claims 1 to 3, **characterized in that** the constriction is configured as a slot (10; 11; 12) extending in the insertion direction.

5. Light emitter unit according to any one of Claims 1 to 3, **characterized in that** the constriction is configured as a peripheral groove.

6. Light emitter unit according to any one of Claims 1 to 4, **characterized in that** the constriction is configured as a groove (10; 11; 12) with a flat bottom region, **in that** the coding gap (21) has, after a region with the minimum gap width ("after" when viewed in the insertion direction), a widening region (23) whose width of opening is at least as large as the diameter described by an envelope curve around the cross-section of the connection pin (6), viewed in the direction of the longitudinal axis (8), in the region of the coding point, and **in that** the coding gap (21) has a flat side (25) which corresponds to the bottom region.

7. Light emitter unit according to any one of Claims 1 to 6, **characterized in that** the contact element is configured as a spring element (26; 31) clasping the respective connection pin (5; 6).

8. Light emitter unit according to any one of Claims 1 to 7, **characterized in that** the coding gap (21; 22; 30) has a centreline which extends parallel with the insertion direction (14) and is laterally offset with respect to the longitudinal axis (8) of the bulb.

## Revendications

1. Dispositif de radiation formé par une lampe de décharge (1) à culot double et une douille de lampe, la lampe de décharge comportant un piston de lampe (4) qui est fermé par deux électrodes face à face dans la direction d'un axe longitudinal (8) du piston, entourant ses extrémités frontales au moyen de pincements, hors de chacun desquels est guidée une traversée de courant pour la mise en contact électrique des électrodes et est reliée à une broche de connexion (5, 6), sachant que chaque pincement est entouré au moins partiellement par un socle (9) en matériau isolant électrique, à travers lequel passe l'extrémité libre de chaque broche de connexion (5, 6) et s'engage dans la douille dans laquelle peut être insérée la lampe de décharge dans une direction d'introduction (14) perpendiculaire à l'axe longitudinal du piston, et, en vue de recevoir les broches de connexion, la douille comporte un logement droit et un logement gauche (2, 3), dont chacun est muni d'un élément de contact en matériau électroconducteur, contre lequel est en appui la broche de connexion concernée, **caractérisé en ce qu'**au moins l'une des broches de connexion (5, 6) dans la zone d'au moins un point de codage prédéfini, comporte un rétrécissement (10 ; 11 ; 12) de sa largeur latérale, par référence à la direction d'introduction (14), avec une longueur de rétrécissement prédéfinie - par référence à la direction de l'axe longitudinal du piston (8) -et une largeur restante latérale prédéfinie - par référence à la direction perpendiculaire à celle-ci - et **en ce qu'**au moins un des logements (2 ; 3) est fermé par un élément de codage (18 ; 28) qui, dans la zone du point de codage, comporte une fente de codage (21 ; 22 ; 30) ouverte dans la direction d'introduction (14) et s'étendant dans la direction de l'axe longitudinal du piston (8), laquelle fente correspond au rétrécissement (10 ; 11 ; 12) de la broche de connexion (5, 6) de telle sorte que sa longueur de fente est inférieure à la longueur du rétrécissement et **en ce qu'**il comporte au moins une largeur de fente minimale qui est réglée à une valeur dans une plage entre la largeur latérale de la broche et la largeur restante.

2. Dispositif de radiation selon la revendication 1, **caractérisé en ce que** la broche de connexion (6) comporte plusieurs zones de codage, qui correspondent avec un ou avec plusieurs éléments de codage (18).

3. Dispositif de radiation selon la revendication 1 ou 2, **caractérisé en ce que** les deux broches de connexion (5 ; 6) comportent au moins un point de codage, et **en ce que** le logement gauche (3) et le logement droit (2) sont fermés par au moins un élément de codage (18 ; 28) correspondant, qui comporte une fente de codage (21 ; 22 ; 30) dans la zone de chaque point de codage.

4. Dispositif de radiation selon l'une quelconque des revendications 1 à 3, **caractérisé en ce que** le rétrécissement est conçu sous forme de fente longitudinale (10 ; 11 ; 12) qui s'étend dans le sens d'introduction.

5. Dispositif de radiation selon l'une quelconque des revendications 1 à 3, **caractérisé en ce que** le rétrécissement est conçu sous forme de rainure périphérique.

6. Dispositif de radiation selon l'une quelconque des revendications 1 à 4, **caractérisé en ce que** le rétrécissement est conçu sous forme de rainure (10 ; 11 ; 12) avec une zone de bordure plate, **en ce que** la fente de codage (21), en aval - par référence à la direction d'introduction - d'une zone avec la largeur de fente minimale, comporte une zone d'élargissement (23) dont la largeur d'ouverture est au moins égale au diamètre que décrit une enveloppante autour de la section de la broche de connexion (6) - par référence à l'axe longitudinal du piston (8) - dans la zone du point de codage, et **en ce que** la fente de codage (21) comporte un côté plat (25) qui correspond avec le fond.

7. Dispositif de radiation selon l'une quelconque des revendications 1 à 6, **caractérisé en ce que** l'élément de contact est conçu sous forme d'élément à ressort (26 ; 31) entourant la broche de connexion (5 ; 6) respective.

8. Dispositif de radiation selon l'une quelconque des revendications 1 à 7, **caractérisé en ce que** la fente de codage (21 ; 22 ; 30) comporte une ligne médiane qui est parallèle à la direction d'introduction (14) et est décalée latéralement par rapport à l'axe longitudinal du piston (8).
